# EUROPÄISCHE PATENTSCHRIFT

(11) **EP 1 982 947 B1**
(45) Veröffentlichungstag und Bekanntmachung des Hinweises auf die Patenterteilung: **26.10.2011**
(21) Anmeldenummer: 08154691.3
(22) Anmeldetag: 17.04.2008
(51) Int. Cl.: B66C 23/06, B66C 23/16, B66C 23/62, B66C 23/82

(54) **Wippkran mit Transporthalterung für Rollenblöcke**
Luffing crane with transport holder for roller blocks
Grue à portée variable dotée d'une fixation de transport pour blocs de rouleaux

(30) Priorität: 20.04.2007 DE 102007019747
(43) Veröffentlichungstag der Anmeldung: 22.10.2008
(73) Patentinhaber: Wilbert Turmkrane GmbH, 55444 Waldlaubersheim (DE)
(72) Erfinder: Gumm, Volker, 55469 Pleizenhausen (DE); Wilbert, Franz-Rudolf, 55442 Stromberg (DE)
(74) Vertreter: Fuchs

(56) Entgegenhaltungen:
- DE-A1- 2 217 379
- DE-U1- 8 709 267

## Beschreibung

Die Erfindung betrifft einen Wippkran mit einen Turm und einem an dessen oberen Ende daran gelagerten Ausleger, wobei der Ausleger mittels eines Einziehwerkes in seiner Neigung gegenüber dem Turm verstellbar ist und das Einziehwerk ein Einziehseil aufweist, welches auf eine Einziehseilwinde gelegt und in einen Rollenblocksatz eingeschert ist, wobei der Rollenblocksatz in betriebsbereiter Position einen ersten an dem Ausleger und einen zweiten an einer Turmspitze angeordneten Rollenblock umfasst.

Bei einem Wippkran wird die laterale Positionsänderung des Lastaufnahmemittels durch eine Winkelverstellung des Auslegers, also ein Aufstellen oder Absenken des Auslegers gegenüber dem Turm, herbeigeführt.

Ein derartiger Wippkran ist beispielsweise in der DE 87 09 267 U1 beschrieben. Der bekannte Wippkran weist einen Gegenausleger auf, auf dem sowohl die Gegengewichte als auch das Hubwerk mit einer Hubseilwinde angeordnet sind. Das Einziehwerk des Auslegers befindet sich an der Turmspitze. Von dem Einziehwerk ist das Hubseil über den zweiten, endseitig an der so genannten Turmspitze ortsfest angebrachten zweiten Rollenblock geführt und von dort mehrfach in einen ersten Rollenblock eingeschert. Der erste Rollenblock ist mittels einer Bolzenverbindung lösbar mit der Turmspitze verbunden und wird während der Montage des Krans von der Turmspitze gelöst und anstelle dessen an dem Ausleger angeschlagen. Dieses hat den Vorteil, dass das Einziehseil nicht auf der Baustelle neu eingeschert zu werden braucht, da die Seilführung durch den Rollenblocksatz unverändert bleibt. Der wesentliche Nachteil des bekannten Wippkrans liegt in der großen Masse der Turmspitze, die aufgrund des daran befestigten Einziehwerks für Transportzwecke weiter zerlegt werden muss.

Ähnliches trifft zu bei den Kränen, die beispielsweise aus der EP 1 780 165 A1 oder der DE 2 217 379 bekannt geworden sind.

Aus diesem Grund lag der Erfindung die Aufgabe zugrunde, einen Wippkran zu entwickeln, mit dem ein möglichst einfacher Auf-/Äbbau und Transport des Krans möglich ist.

Die Aufgabe wird bei einem gattungsgemäßen Wippkran dadurch gelöst, dass beide Rollenblöcke lösbar befestigt und in einer Transportposition mit eingeschertem Einziehseil auf einer an einem Gegenausleger angeordneten Transporthalterung ablegbar sind. Für eine Demontage wird demzufolge der aus beiden Rollenblöcken gebildete Flaschenzug des Einziehseils aus seiner ursprünglichen Position gelöst und auf dem Gegenausleger gelagert. Zur erneuten Montage wird mit einem Autokran der Rollenblocksatz auf seine vorgesehene Betriebsposition gehoben und dort befestigt. Das Einscheren des Einziehseils in die beiden Rollenblöcke entfällt vollständig. Darüber hinaus befindet sich der Rollenblocksatz auf dem Gegenausleger in einem für den Transport geschützten Bereich. Der Ausleger und die Turmspitze sind dadurch nicht mit zusätzlichen Aggregaten belastet und lassen sich besonders einfach aufbeziehungsweise abbauen und transportieren.

Ein weiterer wesentlicher Vorteil resultiert aus dem Aufrechterhalten der Vorspannung des Einziehseils auf der vom Werk ausgelieferten Einziehseilwinde, da das Einziehseil nicht für das Einscheren in den Rollenblöcken abgespult werden muss, wodurch das Einziehseil entspannt wird. Im betrieblichen Einsatz erfolgt das Aufspulen des Einziehseils in der Regel unter Last, so dass erneut eine Vorspannung in das Einziehseil eingebracht wird. In der Transporthalterung ist demzufolge das Einziehseil stets mit einer Vorspannung abgelegt, woraus eine erhebliche Erhöhung der Lebenszeit resultiert.

Vorzugsweise ist auch die Einziehseilwinde auf dem Gegenausleger angeordnet, so dass sich ein kompakter, modularer Aufbau ergibt. Zusätzlich sollten alle Antriebe des Krans, das Schaltwerk und die Elektrik auf dem Gegenausleger untergebracht sein.

In einer besonders günstigen Ausführungsform weist der Gegenausleger einen kastenförmigen Tragrahmen auf. Der Tragrahmen weist dabei keine nach außen überstehenden Bauteile auf. Als Material für den Tragrahmen eignen sich insbesondere Winkelprofile aus Stahl.

Auch hat es sich als günstig herausgestellt, wenn der kastenförmige Tragrahmen äußere Abmessungen eines Standard-Containers aufweist. Diese Ausführungsform unterstützt den modularen Aufbau des Gegenauslegers besonders und gewährleistet einen einfachen und flexiblen Transport, unabhängig von dem zur Verfügung stehenden Verkehrsmittel. Durch die genormten Abmessungen lassen sich die Tragrahmen zum Einlagern auf geringem Raum stapeln.

Zweckmäßigerweise ist innerhalb des Tragrahmens eine Hubseilwinde angeordnet. Somit ist ein weiteres Aggregat in den Tragrahmen integriert und der modulartige Aufbau konsequent umgesetzt. Des Weiteren wird die Masse der Hubseilwinde in vorteilhafterweise in einen Bereich verlagert, der ohnehin mit Gegengewichten belastet wird.

Demzufolge erfolgt durch die günstige Positionierung der Hubseilwinde im Bereich des Tragrahmens eine Reduzierung der Gegengewichte.

Der Tragrahmen kann darüber hinaus einen freien Bauraum zur Aufnahme von Gegengewichten aufweisen, wobei der freie Bauraum hinsichtlich seiner Abmessungen zur Aufnahme einer Fahrerkanzel geeignet sein sollte. Im zerlegten Zustand des Wippkrans werden die Gegengewichte entnommen und gesondert transportiert. Der ursprünglich mit den Gegengewichten ausgefüllte Bauraum ist dann leer und dient der besonders geschützten Unterbringung der Fahrerkanzel innerhalb des Transportrahmens.

Gemäß einer weiteren bevorzugten Ausgestaltung sind auf der Oberseite des Tragrahmens als Transporthalterung zwei parallel zueinander beabstandete Traversen mit jeweils einem Befestigungsmittel für einen der Rollenblöcke angeordnet. In die Befestigungsmittel werden während des Transportes die Rollenblöcke eingesetzt und zum Beispiel mittels eines Befestigungsbolzens gesichert. Um Verdrehungen des Einziehseils zu verhindern, sollten die beiden Rollenblöcke achsparallel zueinander abgelegt werden. Die Traversen können dann ebenfalls achsparallel zu den Drehachsen der Rollenblöcke ausgerichtet sein.

Für eine einfache Montage beziehungsweise Demontage sollte der Tragrahmen lösbar an dem Turm befestigt sein. Hierzu können an einer Vor-Kopf-Seite des Tragrahmens entsprechende Anschlagpunkte ausgebildet sein, die formschlüssig Bauteile des Turms, insbesondere eines Gitterrahmens, umgreifen und dadurch den Tragrahmen in der vorgesehenen Position halten.

Günstigerweise ist der erste Rollenblock in betriebsbereiter Position an einer Hauptabspannung des Auslegers angeschlagen. Die Hauptabspannung setzt sich aus Stabelementen zusammen und verläuft von dem ersten Rollenblock zur Endseite des Auslegers.

Vorzugsweise ist der zweite Rollenblock in betriebsbereiter Position endseitig an der Turmspitze angeordnet.

In einer vorteilhaften Ausführungsform umfasst der zweite Rollenbock mehrere Seilrollen, die auf einer gemeinsamen Achse gelagert und in axialer Richtung ortsfest befestigt sind. Der Rollenblock ist somit als einstückiges Bauteil ausgebildet und kann als ganzes von der Turmspitze entfernt und dort wieder angebracht werden.

Zum besseren Verständnis wird die Erfindung nachfolgend anhand von insgesamt sechs Figuren näher erläutert. Es zeigen die
- **Fig. 1:**: eine Seitenansicht auf einen Wippkran in betriebsbereitem Zustand;
- **Fig. 2:**: eine Draufsicht auf einen Gegenausleger mit einem Tragrahmen;
- **Fig. 3:**: eine vergrößerte Draufsicht auf den Tragrahmen mit daran befindlicher Transporthalterung;
- **Fig. 4:**: einen Querschnitt längs der Schnittebene A-A in Fig. 3;
- **Fig. 5:**: einen Querschnitt durch einen ersten Rollenblock und
- **Fig. 6:**: einen Querschnitt durch einen zweiten Rollenblock.

Die Figur 1 zeigt eine Seitenansicht auf einen Wippkran mit einem Turm 1, an dessen oberen Ende ein Ausleger 2 angebracht ist. Die Spitze des Auslegers 2 lässt sich durch ein Einziehen oder Ablassen des Einziehseils 4 entweder in Schwenkrichtung A anheben oder absenken.

Der Turm 1 ist in betriebsbereiter Position üblicherweise ortsfest aufgestellt. Ein seitliches Schwenken des Auslegers 2 wird über einen im oberen Abschnitt des Turms 1 angeordneten Drehkranz 24 realisiert. Unmittelbar oberhalb des Drehkranzes 24 ist die Fahrerkanzel 16 zu erkennen. Diese befindet sich unterhalb des Auslegers 2 und schwenkt seitlich mit diesem.

Auf der Fahrerkanzel 16 gegenüber liegenden Seite greift an dem Turm 1 ein Gegenausleger 10 an, der im Wesentlichen aus einem kastenartigen Tragrahmen 12 gebildet ist. Innerhalb des Tragrahmens 12 befinden sich mehrere übereinander gestapelte Gegengewichte 15 und ein Einziehwerk 3.

Das Einziehwerk 3 umfasst die Einziehseilwinde 5, auf welche das Einziehseil 4 aufgespult ist. Darüber hinaus ist innerhalb des Tragrahmens 12 eine Hubseilwinde 13 untergebracht, welche dem Einziehen oder Ablassen eines nicht gezeigten Hubseils dient. Am Ende des Hubseils befindet sich ein Lastaufnahmemittel beispielsweise in Form eines Kranhakens.

Für einen günstigen Kraftansatzpunkt ist das Einziehseil 4 von dem Gegenausleger 10 über eine am oberen Ende des Turms 1 angreifende und sich nach oben erstreckende Turmspitze 9 geführt und greift dort an einer Hauptabspannung 20 des Auslegers 2 an. Zur Verringerung des Zugkraftbedarfs ist das Einziehseil 4 in einen Flaschenzug eingeschert, der aus einem Rollenblocksatz 6 mit einem ersten Rollenblock 7 und einem zweiten Rollenblock 8 gebildet ist. Beide Rollenblöcke 7, 8 lassen sich von ihrer gezeigten Montageposition auf einfache Weise lösen und unter Beibehaltung der Seilführung auf dem Gegenausleger 10 unterbringen.

Die Figur 2 stellt eine Draufsicht auf den Gegenausleger 10 umfassend den mit einer rechtwinkligen Grundfläche ausgeformten Tragrahmen 12 dar. In den Ecken des Tragrahmens 12 sind sowohl auf der in der Draufsicht erkennbaren Oberseite 17 als auch auf der Unterseite Eckbeschläge 22 ausgebildet, in welche während des Transportes des Tragrahmens 12 nicht gezeigte Twistlocks einer Containerverriegelung eingreifen und dadurch den Tragrahmen 12 an einem Fahrzeug fixieren. Der Tragrahmen 12 sollte die äußeren genormten Maße eines 20, 30 oder 40 Fuß Containers aufweisen.

An einer der beiden Vor-Kopf-Seiten befinden sich zwei Anschlagpunkte 23, mit denen der Tragrahmen 12 in montierter Position an dem Turm 1 befestigt ist. Auf der gegenüberliegenden Seite der Anschlagpunkte 23 ist ein freier Bauraum 14 zu erkennen, welcher im betriebsbereiten Zustand des Wippkrans der Aufnahme von Gegengewichten 15 dient. Während des Transportes werden üblicherweise die segmentartig eingelegten Gegengewichte 15 herausgenommen. Innerhalb des freien Bauraums 14 kann dann die Fahrerkanzel 16 eingesetzt werden, so dass diese vor Beschädigungen geschützt ist.

In einem mittleren Bereich verlaufen zwischen zwei parallelen Längsträgern des Tragrahmens 12 zwei Traversen 18a, 18b und bilden zusammen mit den daran angeformten Befestigungsmitteln 19 eine Transporthalterung 11 für die Rollenblöcke 7, 8. Aus Gründen der Übersichtlichkeit wurde auf die Darstellung des Seilverlaufes verzichtet. Das Einziehseil 4 verläuft jedoch zwischen den Rollenblöcken 7, 8, wobei die Einlauf- und Ablaufseite zueinander gewandt ist.

Die Figur 3 zeigt den in der Figur 2 gekennzeichneten Ausschnitt x als vergrößerte Detailansicht. An der Traverse 18a ist ein Befestigungsmittel 19 zu erkennen, in welchem der erste Rollenblock 7 gehalten ist. Hierfür kann der Befestigungsbolzen verwendet werden, der im betriebsbereiten Zustand zur Verbindung des ersten Rollenblocks 7 mit der Hauptabspannung 20 benutzt wird.

Der zweite Rollenblock 8 umfasst im Wesentlichen eine Achse 21 b und darauf aufgebrachte, in axialer Richtung ortsfest gehaltene Seilrollen S₁, S₂, S₃, S₄ (siehe Figur 6). Die Achse 21 b ist von oben in zwei Befestigungsmittel 19 der Traverse 18b eingelegt.

Beide Rollenböcke 7, 8 sind mit Hilfe von zwei außen angebrachten Verbindungsmitteln 28 in Form von Ketten miteinander verbunden, so dass der Rollenblocksatz 6 als Baugruppe angehoben und montiert werden kann.

Die Figur 4 zeigt die Traversen 18a, 18b mit ihren Befestigungsmitteln 19 in einem Querschnitt. Das Befestigungsmittel 19 an der Traverse 18b ist aus zwei vorstehenden Bügeln gebildet, die jeweils endseitig eine nach oben offene Ausnehmung zur Aufnahme der Achse 21 b (siehe Figur 6) aufweisen. In der Darstellung der Figur 4 ist das hintere Befestigungsmittel 19 verdeckt. Ebenfalls in der Figur 4 ist der dem zweiten Rollenblock 8 zugeordnete Anschlagpunkt 25 des Einziehseils 4 zu erkennen.

In der Figur 5 ist der erste Rollenbock 7 in einer geschnittenen Darstellung zu sehen. Die Seilrollen S₁, S₂, S₃, S₄ sind auf eine Achse 21 a aufgebracht, welche wiederum in zwei zueinander beabstandeten Wänden einer Kulisse 26 gelagert ist.

Der in Figur 6 gezeigte zweite Rollenblock 8 dagegen weist eine offene Bauweise auf und umfasst lediglich die Achse 21 b mit den darauf aufgebrachten Seilrollen S₁, S₂, S₃, S₄. Jede Seilrolle S₁, S₂, S₃, S₄ ist beidseitig mit einer Distanzbuchse 27 auf der Achse 21 b fixiert. Dieses ist notwendig, da sich andernfalls die Seilrollen S₁, S₂, S₃, S₄ bei der Montage des Rollenblocksatzes 6 lösen und von der Achse 21 b abgleiten könnten. An der Turmspitze 9 ist eine zur Aufnahme des zweiten Rollenblocks 8 komplementär ausgeformte Lagerstelle ausgebildet.

### Bezugszeichenliste

- 1: Turm
- 2: Ausleger
- 3: Einziehwerk
- 4: Einziehseil
- 5: Einziehseilwinde
- 6: Rollenblocksatz
- 7: erster Rollenblock
- 8: zweiter Rollenblock
- 9: Turmspitze
- 10: Gegenausleger
- 11: Transporthalterung
- 12: Tragrahmen
- 13: Hubseilwinde
- 14: freier Bauraum
- 15: Gegengewichte
- 16: Fahrerkanzel
- 17: Oberseite Tragrahmen
- 18a,b: Traverse
- 19: Befestigungsmittel Rollenblöcke
- 20: Hauptabspannung
- 21 a: Achse erster Rollenblock
- 21 b: Achse zweiter Rollenblock
- 22: Eckbeschlag Containerverriegelung
- 23: Anschlagpunkt Turm
- 24: Drehkranz
- 25: Anschlagpunkt Einziehseil
- 26: Kulisse Rollenblock
- 27: Distanzbuchse
- 28: Verbindungsmittel
- A: Schwenkrichtung
- S₁-S₄: Seilrolle

## Patentansprüche

1. Wippkran mit einen Turm (1) und einem an dessen oberen Ende daran gelagerten Ausleger (2), wobei der Ausleger (2) mittels eines Einziehwerkes (3) in seiner Neigung gegenüber dem Turm (1) verstellbar ist und das Einziehwerk (3) ein Einziehseil (4) aufweist, welches auf eine Einziehseilwinde (5) gelegt und in einen Rollenblocksatz (6) eingeschert ist, wobei der Rollenblocksatz (6) in betriebsbereiter Position einen ersten an dem Ausleger (2) und einen zweiten an einer Turmspitze (9) angeordneten Rollenblock (7, 8) umfasst,
**dadurch gekennzeichnet,**
**dass** beide Rollenblöcke (7, 8) lösbar befestigt und in einer Transportposition mit eingeschertem Einziehseil (4) auf einer an einem Gegenausleger (10) angeordneten Transporthalterung (11) ablegbar sind.

2. Wippkran nach Anspruch 1, **dadurch gekennzeichnet, dass** die Einziehseilwinde (5) auf dem Gegenausleger (10) angeordnet ist.

3. Wippkran nach Anspruch 1 oder 2, **dadurch gekennzeichnet, dass** der Gegenausleger (10) einen kastenförmigen Tragrahmen (12) aufweist.

4. Wippkran nach Anspruch 3, **dadurch gekennzeichnet, dass** der kastenförmige Tragrahmen (12) äußere Abmessungen eines Standard-Containers aufweist.

5. Wippkran nach Anspruch 3 oder 4, **dadurch gekennzeichnet, dass** innerhalb des Tragrahmens (12) eine Hubseilwinde (13) angeordnet ist.

6. Wippkran nach einem der Ansprüche 3 bis 5, **dadurch gekennzeichnet, dass** der Tragrahmen (12) einen freien Bauraum (14) zur Aufnahme von Gegengewichten (15) aufweist.

7. Wippkran nach Anspruch 6, **dadurch gekennzeichnet, dass** der freie Bauraum (14) hinsichtlich seiner Abmessungen zur Aufnahme einer Fahrerkanzel (16) geeignet ist.

8. Wippkran nach einem der Ansprüche 3 bis 7, **dadurch gekennzeichnet, dass** auf der Oberseite (17) des Tragrahmens (12) als Transporthalterung (11) zwei parallel zueinander beabstandete Traversen (18a, 18b) mit Befestigungsmitteln (19) für die Rollenblöcke (7, 8) angeordnet sind.

9. Wippkran nach einem der Ansprüche 3 bis 8, **dadurch gekennzeichnet, dass** der Tragrahmen (12) lösbar an dem Turm (1) befestigt ist.

10. Wippkran nach einem der Ansprüche 1 bis 9, **dadurch gekennzeichnet, dass** der erste Rollenblock (7) in betriebsbereiter Position an einer Hauptabspannung (20) des Auslegers (2) angeschlagen ist.

11. Wippkran nach einem der Ansprüche 1 bis 10, **dadurch gekennzeichnet, dass** der zweite Rollenblock (8) in betriebsbereiter Position endseitig an der Turmspitze (9) angeordnet ist.

12. Wippkran nach einem der Ansprüche 1 bis 11, **dadurch gekennzeichnet, dass** der zweite Rollenbock (8) mehrere Seilrollen (S₁, S₂, S₃, S₄) umfasst, die auf einer gemeinsamen Achse (21b) gelagert und in axialer Richtung ortsfest befestigt sind.

## Claims

1. Luffing crane with a tower (1) and a beam (2) mounted on the upper end thereof, wherein the beam (2) is adjustable in its inclination relative to the tower (1) by means of a retraction device (3) and the retraction device (3) comprises a retraction cable (4) that is mounted on a retraction cable winch (5) and is sheared into a cable roll block assembly (6), wherein the cable roll block assembly (6) in its operable position comprises a first cable roll block (7) mounted on the beam (2) and a second cable roll block (8) mounted on a tower top (9),
**characterised in that**
both cable roll blocks (7, 8) are detachably fixed and in a transport position can be deposited on a transport fixture (11) mounted on a counter beam (10) by means of the sheared retraction cable (4).

2. Luffing crane according to claim 1, **characterised in that** the retraction cable winch (5) is arranged on the counter beam (10).

3. Luffing crane according to claims 1 or 2, **characterised in that** the counter beam (10) comprises a box-shaped supporting frame (12).

4. Luffing crane according to claim 3, **characterised in that** the box-shaped supporting frame (12) has the outer dimensions of a standard container.

5. Luffing crane according to claims 3 or 4, **characterised in that** a lift cable winch (13) is arranged within the supporting frame (12).

6. Luffing crane according to claims 3 to 5, **characterised in that** the supporting frame (12) comprises a free installation space (14) for receiving counter weight (15).

7. Luffing crane according to claim 6, **characterised in that** the free installation space (14) with regard to its dimensions is suitable for receiving an operator's cab (16).

8. Luffing crane according to one of the claims 3 to 7, **characterised in that** two spaced cross beams (18a, 18b) are arranged as transport fixture (11) on the upper surface of the supporting frame (12) comprising fixing means (19) for the cable roll blocks (7, 8).

9. Luffing crane according to one of the claims 3 to 8, **characterised in that** the supporting frame (12) is detachably fixed on the tower (1).

10. Luffing crane according to one of the claims 1 to 9, **characterised in that** the first cable roll block (7) is rigged on a main wiring (20) of the beam (2).

11. Luffing crane according to one of the claims 1 to 10, **characterised in that** the second cable roll block (8) in its operable position is arranged on the distal end of the tower top (9).

12. Luffing crane according to claims 1 to 11, **characterised in that** the second roll block (8) comprises a plurality of cable pulleys (S₁, S₂, S₃, S₄) mounted on a common shaft (21b) and immovably fixed in axial direction.

## Revendications

1. Grue à portée variable équipée d'une tour (1) et d'une flèche (2) disposée contre au niveau de son extrémité supérieure, la flèche (2) pouvant être déplacée dans son inclinaison par rapport à la tour (1) à l'aide d'un mécanisme rétractable (3) et le mécanisme rétractable (3) comportant un câble rétractable (4) placé sur une poulie de câble rétractable (5) et étant passé dans un jeu de blocs de rouleaux (6), le jeu de blocs de rouleaux (6) comportant dans la position prête à fonctionner un premier et un deuxième blocs de rouleau (7, 8), le premier bloc étant disposé contre la flèche (2) et le deuxième bloc contre un sommet de la tour (9), **caractérisée en ce que** les deux blocs de rouleau (7, 8) sont fixés de façon amovible et peuvent être déposés, dans une position de transport, avec un câble rétractable (4) placé sur une fixation de transport (11) disposée contre une contre-flèche (10).

2. Grue à portée variable selon la revendication 1, **caractérisée en ce que** la poulie de câble rétractable (5) est disposée sur la contre-flèche (10).

3. Grue à portée variable selon la revendication 1 ou 2, **caractérisée en ce que** la contre-flèche (10) comporte un châssis porteur (12) en forme de caisson.

4. Grue à portée variable selon la revendication 3, **caractérisée en ce que** le châssis porteur (12) en forme de caisson présente les dimensions extérieures d'un conteneur standard.

5. Grue à portée variable selon la revendication 3 ou 4, **caractérisée en ce qu'**une poulie de câble de levée (13) est disposée à l'intérieur du châssis porteur (12).

6. Grue à portée variable selon l'une quelconque des revendications 3 à 5, **caractérisée en ce que** le châssis porteur (12) présente un encombrement (14) libre permettant de recevoir des contrepoids (15).

7. Grue à portée variable selon la revendication 6, **caractérisée en ce que** l'encombrement libre (14) est adapté, dans ses dimensions, au logement d'une cabine de pilote (16).

8. Grue à portée variable selon l'une quelconque des revendications 3 à 7, **caractérisée en ce que** deux traverses (18a, 18b), écartées parallèlement l'une par rapport à l'autre et dotées de moyens de fixation (19) pour les blocs de rouleaux (7, 8) servant de fixation de transport (11), sont disposées sur le côté supérieur (17) du châssis porteur (12).

9. Grue à portée variable selon l'une quelconque des revendications 3 à 8, **caractérisée en ce que** le châssis porteur (12) est fixé de façon amovible à la tour (1).

10. Grue à portée variable selon l'une quelconque des revendications 1 à 9, **caractérisée en ce que** le premier bloc de rouleaux (7) bute, dans la position prête au fonctionnement, contre un élément de desserrage principal (20) de la flèche (2).

11. Grue à portée variable selon l'une quelconque des revendications 1 à 10, **caractérisée en ce que** le deuxième bloc de rouleaux (8) est disposé contre le sommet de la tour (9), sur le côté d'extrémité, dans une position prête au fonctionnement.

12. Grue à portée variable selon l'une quelconque des revendications 1 à 11, **caractérisée en ce que** le deuxième bloc de rouleaux (8) comprend plusieurs rouleaux de câble (S₁, S₂, S₃, S₄) disposés sur un axe commun (21b) et fixés fixement sur place dans la direction axiale.
